# FASCICULE DE BREVET EUROPEEN

(11) **EP 2 504 647 B1**
(45) Date de publication et mention de la délivrance du brevet: **20.02.2019**
(21) Numéro de dépôt: 10799091.3
(22) Date de dépôt: 22.11.2010
(51) Int. Cl.: F25J 3/04, F25J 3/08

(54) **PROCÉDÉ ET APPAREIL DE COMPRESSION ET DE REFROIDISSEMENT D'AIR**
VERFAHREN UND VORRICHTUNG ZUR LUFTVERDICHTUNG UND -KÜHLUNG
METHOD AND APPARATUS FOR COMPRESSING AND COOLING AIR

(30) Priorité: 23.11.2009 FR 0958248
(43) Date de publication de la demande: 03.10.2012
(73) Titulaire: L'Air Liquide Société Anonyme pour l'Etude et l'Exploitation des Procédés Georges Claude, 75007 Paris (FR)
(72) Inventeur: DAVIDIAN, Benoit, F-94100 Saint Maur Des Fosses (FR)
(74) Mandataire: Mercey, Fiona Susan
(86) Numéro de dépôt international: PCT/FR2010/052481
(87) Numéro de publication internationale: WO 2011/061459

(56) Documents cités:
- FR-A- 1 517 779
- GB-A- 998 751
- JP-A- 6 185 855
- US-A- 5 794 457
- US-A1- 2003 209 020
- SUNDER S ET AL: "COMBINED EVAPORATIVE AND CONVECTIVE COOLER", RESEARCH DISCLOSURE, MASON PUBLICATIONS, HAMPSHIRE, GB, no. 407, 1 mars 1998 (1998-03-01), pages 236-238, XP000773857, ISSN: 0374-4353
- "FEED AIR COOLING USING WASTE NITROGEN IN AIR SEPARATION BY CRYOGENIC DISTALLATION", RESEARCH DISCLOSURE, MASON PUBLICATIONS, HAMPSHIRE, GB, no. 389, 1 septembre 1996 (1996-09-01), page 549/550, XP000635472, ISSN: 0374-4353

## Description

La présente invention est relative à un procédé et à un appareil de compression et de refroidissement d'air par échange de chaleur indirect.

Sur un appareil de séparation cryogénique, l'air après sa compression doit être refroidi le plus possible avant d'entrer dans les bouteilles d'épuration, ceci pour réduire leurs tailles. On propose de simplifier le système de refroidissement.

On va utiliser des produits gazeux issus de la boite froide, de préférence l'ensemble des produits gazeux, pour refroidir l'air humide, dans un échangeur. Une partie de l'eau condensée lors du refroidissement de l'air dans le système proposé, ainsi que celle issue de la compression du gaz, va être injectée dans des gaz issus de la boite froide.

Ce système permet de s'affranchir d'un sécheur ou d'un groupe frigorifique, des problématiques de réfrigérants associées, éventuellement d'une tour eau/azote.

L'échangeur pourra être intégré à la ligne d'échange principale où l'air se refroidit jusqu'à une température cryogénique en amont de la distillation.

Après la compression de l'air et son refroidissement dans le réfrigérant final du compresseur (qui peut être remplacée par le premier étage d'une tour air/eau), on peut avoir selon l'état de la technique :
- un système de pré refroidissement avec tour eau/azote qui génère de l'eau froide, un groupe frigorifique, une tour air/eau ou un échangeur air/eau ;
- un sécheur et /ou un groupe frigorifique direct sur l'air ;
- rien du tout : on a alors une épuration dite chaude, qui est de grande taille du fait de la quantité d'eau à arrêter, notamment en été. Cette grande taille peut être gênante si on veut rentrer les bouteilles dans un conteneur maritime.

« Combined evaporative and convective cooler » Research Disclosure divulgue un procédé et un appareil de compression et de refroidissement selon le préambule des revendications 1 et 9 respectivement. Un débit d'air contenant de l'eau circule dans des tubes du premier échangeur alors que de l'eau et de l'azote circulent autour des tubes. L'eau condensée dans l'air n'est pas récupérée pour humidifier l'azote. US-A-5794457 illustre un appareil de séparation d'air par distillation cryogénique dans lequel de l'eau d'une source inconnue est utilisée pour humidifier deux débits d'azote gazeux provenant d'un appareil de séparation d'air.

Selon un objet de l'invention, il est prévu un procédé de compression et de refroidissement d'air en amont d'une installation de séparation cryogénique d'air selon la revendication 1.

Selon d'autres aspects facultatifs :
- la compression de l'étape i) est isotherme.
- l'eau mélangée à l'azote gazeux dans le premier échangeur est mélangée avec l'azote gazeux en amont du premier échangeur et/ou à un point intermédiaire du premier échangeur.
- on récupère de l'eau contenue dans l'air en aval du refroidissement dans le premier échangeur et en amont de l'unité d'épuration.
- la quantité d'eau mélangée avec l'azote gazeux est telle qu'au point d'entrée de l'eau mélangée avec l'azote gazeux du premier échangeur et/ou au point intermédiaire du premier échangeur où le mélange a lieu, le mélange d'azote gazeux et eau est au-delà du point de saturation en eau.
- on récupère de l'eau contenue de l'air en amont du premier échangeur et on refroidit l'air dans un pré-refroidisseur par échange de chaleur indirect.
- un débit d'oxygène se réchauffe dans le premier échangeur.

Selon un autre objet de l'invention, il est prévu un procédé de séparation d'air comprenant un procédé de compression et de refroidissement d'air selon une des revendications 1 à 7 dans lequel l'air épuré est refroidi dans un deuxième échangeur et envoyé à une colonne de l'installation de séparation cryogénique, au moins un produit est soutiré de l'installation et réchauffé dans le deuxième échangeur et ensuite dans le premier échangeur et au moins un produit est soutiré de l'installation, réchauffé, éventuellement vaporisé, dans le deuxième échangeur et ensuite, sous forme gazeuse, dans le premier échangeur.

Selon un autre objet de l'invention, il est prévu un appareil de compression et de refroidissement d'air selon la revendication 9.

Eventuellement l'appareil comprend :
- une pompe reliant le premier échangeur avec le séparateur.
- une conduite pour envoyer l'autre débit d'azote gazeux qui est un gaz sec réchauffé dans le premier échangeur à l'unité d'épuration.

Selon un autre objet de l'invention, il est prévu une installation de séparation cryogénique d'air par distillation comprenant un appareil selon l'une des revendications 9 à 11, un système comprenant au moins une colonne , un deuxième échangeur, une conduite pour amener de l'air du deuxième échangeur à une colonne du système et une conduite pour amener un produit de la distillation au deuxième échangeur.

L'invention est décrite dans le cas d'un générateur d'azote, mais peut être extrapolée à d'autres types de générateurs.

L'air 1 est envoyé à un compresseur 3. Le compresseur 3 peut-être un compresseur isotherme, mais l'exemple montre un compresseur adiabatique. L'air comprimé 5 à 9 bars abs et à 320°C est refroidi dans un réfrigérant de compresseur 6 par échange de chaleur indirect, à 27°C, puis l'eau condensée est séparée dans un premier séparateur 7 qui peut être intégré au réfrigérant du compresseur. L'eau condensée 11 est envoyée vers une capacité tampon 25. L'air 9 se refroidit dans un premier échangeur 13 à échange de chaleur indirect, par exemple un échangeur à plaques et à ondes, contre tous les fluides gazeux 37, 39, 41, issus de la boite froide 33. Les fluides gazeux sont réchauffés dans le premier échangeur 13 à 21°C. L'eau 19 condensée dans le deuxième séparateur 15 est envoyée vers la capacité tampon 25. L'air ainsi refroidi 17 à 10°C va alors vers l'épuration en tête 45.

La production gazeuse 37, 43 est envoyée dans l'échangeur à contre courant.

Dans le cas de l'exemple, qui n'est pas couvert par la présente invention, le débit 37 est de l'azote pur gazeux et le débit 43 est du liquide riche vaporisé provenant du condenseur de tête d'une simple colonne 47 de production d'azote, illustré de manière schématique. Il sera aisément compris que dans le cas d'une application à une double colonne, le débit 37 pourrait être de l'oxygène gazeux ou de l'azote gazeux et, conformément à l'invention, le débit 43 serait de l'azote gazeux plus ou moins pur.

Le fluide résiduaire 43 à 10°C et à la pression atmosphérique (à la perte de charges près des équipements en aval) est scindé en deux parties 39, 41 : une partie 41 qui reste sèche qui sert à la régénération de l'épuration 45 après réchauffage dans le réchauffeur 42, une autre partie 39 qui va être humidifiée et refroidie en injectant de l'eau 29, 31 issue des condensats. Toute l'eau contenue dans le gaz 39 provient de la condensation d'eau dans l'air, soit en amont soit en aval du premier échangeur (13).

L'injection d'eau peut se faire soit complètement avant l'échangeur (débit 29), soit en partie avant (débit 29) jusqu'à saturation du gaz, puis le long de l'échangeur (débit 31), avec éventuellement plusieurs points d'injection. L'injection pourra se faire éventuellement à l'aide d'une pompe 23, ou directement en utilisant les condensats sous pression. La capacité tampon 25 peut être optionnelle.

Le séparateur 7 ou le séparateur 15 peut être supprimé, par exemple en étant intégré à un autre équipement.

On limitera la quantité d'eau injectée de façon à être au plus saturé en sortie de l'échangeur 13, pour éviter d'envoyer des gouttelettes d'eau dans l'atmosphère. Cette quantité pourra être évaluée par calcul en fonction des paramètres de fonctionnement de l'échangeur.

La température de l'air 17 choisie en sortie de l'échangeur 13 avant l'épuration sera telle que la température du fluide saturé (ou sur-saturé) en eau à l'entrée du fluide de l'échangeur reste positive, pour éviter le risque de formation de glace et donc de bouchage.

L'eau utilisée proviendra de l'air ambiant (humidité) récupérée dans les condensats 11, 19. On n'aura pas besoin de traitement particulier de ces condensats. Il n'y a aura pas d'appoint d'eau permanent de l'extérieur au système, système. Dans une réalisation qui n'est pas couverte par la présente invention, on utilise un appoint d'eau, uniquement si nécessaire lors de période très sèche. De même, dans une réalisation qui n'est pas couverte par la présente invention, on pourrait aussi envisager de stocker de l'eau de pluie, qui serait simplement filtrée avant injection dans le système, lors des périodes très sèches.

Le premier échangeur de refroidissement de l'air 13 peut être intégré à la ligne d'échange principale 35 (deuxième échangeur) de la boite froide où se refroidit l'air épuré 17 provenant de l'épuration 45 en amont des colonnes de distillation et où se réchauffe l'azote résiduaire 43. L'air comprimé sera alors soutiré à un niveau intermédiaire de l'échangeur intégré (13 et 35), puis envoyé vers l'épuration avant retour vers la ligne d'échange, et l'eau sera injectée dans le fluide à saturer le long de la partie haute de l'échangeur. L'introduction du liquide pourra se faire selon les techniques classiques d'injection de liquide dans un gaz dans un échangeur à plaques, typiquement utilisées par exemple pour des introductions diphasiques.

Dans le cas où les deux échangeurs 13,35 sont intégrés, on peut envisager un échangeur dont une partie correspondant à l'échangeur 13 dépasserait la paroi de la boîte froide, le reste de l'échangeur étant à l'intérieur de la boîte froide.

On notera l'absence de refroidissement par échange de chaleur direct, coûteux et volumineux, dans le procédé selon l'invention. De même on notera que l'azote gazeux mélangé avec de l'eau n'est pas utilisé dans une tour de refroidissement d'eau et récupère seulement l'eau contenue dans l'air d'alimentation.

## Revendications

1. Procédé de compression et de refroidissement d'air en amont d'une installation de séparation cryogénique d'air dans lequel :
i) on comprime de l'air humide dans un compresseur (3)
ii) on refroidit de l'air comprimé dans le compresseur dans un premier échangeur par échange de chaleur indirect (13)
iii) on récupère de l'eau (11,19) contenue dans l'air en amont et/ou en aval du refroidissement dans le premier échangeur, sans avoir refroidi l'air en amont du premier échangeur par une étape de refroidissement par échange de chaleur direct
iv) on envoie de l'air refroidi dans le premier échangeur dans une unité d'épuration (45) pour produire de l'air épuré en dioxyde de carbone et/ou en eau
v) on envoie l'air épuré vers l'installation de séparation cryogénique
vi) on récupère au moins de l'azote gazeux, éventuellement réchauffé, provenant de l'installation de séparation cryogénique
vii) on mélange de l'eau avec l'azote gazeux provenant de l'installation, le mélange produit étant à une température supérieure à la température de solidification de l'eau dans le mélange, par exemple supérieure à 0°C si la pression du mélange est proche de la pression atmosphérique, et
viii) on réchauffe l'eau mélangée avec l'azote gazeux dans le premier échangeur, et
ix) si on récupère de l'eau contenue de l'air en amont du premier échangeur, on refroidit l'air dans un pré-refroidisseur (6) en amont de la récupération d'eau par échange de chaleur indirect **caractérisé en ce que** l'eau mélangée avec l'azote gazeux provenant de l'installation est récupérée dans l'étape iii), l'azote gazeux est mélangé uniquement avec de l'eau produite par condensation d'eau contenue dans l'air et au moins un autre débit d'azote gazeux, non mélangé avec de l'eau, se réchauffe dans le premier échangeur.

2. Procédé selon la revendication 1 dans lequel la compression de l'étape i) est isotherme.

3. Procédé selon la revendication 1 ou 2 dans lequel l'eau (29, 31) mélangée à l'azote gazeux dans le premier échangeur est mélangée avec l'azote gazeux en amont du premier échangeur (13) et/ou à un point intermédiaire du premier échangeur.

4. Procédé selon l'une des revendications précédentes dans lequel on récupère de l'eau contenue dans l'air en aval du refroidissement dans le premier échangeur (13) et en amont de l'unité d'épuration (45).

5. Procédé selon l'une des revendications précédentes dans lequel la quantité d'eau mélangée avec l'azote gazeux est telle qu'au point d'entrée de l'eau mélangée avec l'azote gazeux du premier échangeur (13) et/ou au point intermédiaire du premier échangeur où le mélange a lieu, le mélange d'azote gazeux et eau est au-delà du point de saturation en eau.

6. Procédé selon l'une des revendications précédentes dans lequel on récupère de l'eau contenue de l'air en amont du premier échangeur et on refroidit l'air dans un pré-refroidisseur (6) par échange de chaleur indirect.

7. Procédé selon la revendication 1 dans lequel un débit d'oxygène (37) se réchauffe dans le premier échangeur.

8. Procédé de séparation d'air comprenant un procédé de compression et de refroidissement d'air selon une des revendications précédentes dans lequel l'air épuré est refroidi dans un deuxième échangeur (35) et envoyé à une colonne (47) de l'installation de séparation cryogénique, au moins un produit (37,39) est soutiré de l'installation et réchauffé dans le deuxième échangeur et ensuite dans le premier échangeur et au moins un produit est soutiré de l'installation, réchauffé, éventuellement vaporisé, dans le deuxième échangeur et ensuite, sous forme gazeuse, dans le premier échangeur (13).

9. Appareil de compression et de refroidissement d'air destiné à une installation de séparation cryogénique comprenant un compresseur (3), un premier échangeur par échange de chaleur indirect (13), une unité d'épuration (45), un ou deux séparateurs (7, 15), le compresseur étant relié au premier échangeur et le premier échangeur étant relié à l'unité d'épuration, l'appareil ne comprenant pas de moyen de refroidissement de l'air par échange direct en amont du premier échangeur, l'unité d'épuration étant adaptée pour envoyer l'air épuré vers l'installation, le ou les séparateur(s) étant connecté(s)
i) entre le compresseur et le premier échangeur, en aval d'un préfroidisseur adapté à refroidir l'air par échange de chaleur indirect (6) et/ou
ii) entre le premier échangeur et l'unité d'épuration,
au moins une première conduite pour amener de l'azote gazeux provenant de l'installation au premier échangeur, au moins une deuxième conduite pour amener de l'eau à la première conduite et/ou l'échangeur pour mélanger de l'eau avec l'azote gazeux **caractérisé en ce qu'**il comprend des conduites pour envoyer au moins un autre débit d'azote gazeux (41) de l'installation, non mélangé avec de l'eau, au premier échangeur pour s'y réchauffer, **en ce que** la deuxième conduite est connectée au ou aux séparateurs et **en ce que** la seule source d'eau à mélanger avec l'azote gazeux est l'eau contenue dans l'air comprimé dans le compresseur.

10. Appareil selon la revendication 12 comprenant une pompe (23) reliant le premier échangeur avec le séparateur.

11. Appareil selon la revendication 12 ou 13 comprenant une conduite pour envoyer l'autre débit d'azote gazeux (41) qui est un gaz sec réchauffé dans le premier échangeur (13) à l'unité d'épuration (45).

12. Installation de séparation cryogénique d'air par distillation comprenant un appareil selon l'une des revendications 12 à 15, un système comprenant au moins une colonne (47), un deuxième échangeur (35), une conduite pour amener de l'air du deuxième échangeur à une colonne du système et une conduite pour amener un produit (37) de la distillation au deuxième échangeur.

## Patentansprüche

1. Verfahren zur Luftverdichtung und -kühlung stromaufwärts einer kryogenen Luftabscheidungssanlage, wobei:
i) feuchte Luft in einem Kompressor (3) komprimiert wird
ii) die komprimierte Luft im Kompressor in einem ersten Wärmeaustauscher durch indirekten Wärmeaustausch (13) gekühlt wird
iii) Wasser (11, 19), das in der Luft stromaufwärts und/oder stromabwärts der Kühlung enthalten ist, im ersten Wärmeaustauscher zurückgewonnen wird, ohne die Luft stromaufwärts des ersten Wärmeaustauschers durch einen Kühlungsschritt durch direkten Wärmeaustausch gekühlt zu haben
iv) in dem ersten Wärmeaustauscher gekühlte Luft in eine Reinigungseinheit (45) geleitet wird, um eine von Kohlendioxid und/oder Wasser gereinigte Luft zu erzeugen
v) die gereinigte Luft zur kryogenen Abscheidungsanlage geleitet wird
vi) mindestens gasförmiger Stickstoff, gegebenenfalls erhitzt, der aus der kryogenen Abscheidungsanlage stammt, gewonnen wird
vii) Wasser mit dem gasförmigen Stickstoff, der aus der Anlage stammt, vermischt wird, wobei das erzeugte Gemisch auf einer Temperatur oberhalb der Erstarrungstemperatur des Wassers im Gemisch ist, beispielsweise oberhalb von 0°C, wenn der Druck des Gemischs nahe dem atmosphärischen Druck liegt, und
viii) das mit dem gasförmigen Stickstoff vermischte Wasser im ersten Wärmeaustauscher erhitzt wird, und
ix) wenn das in der Luft enthaltene Wasser stromaufwärts des ersten Wärmeaustauschers zurückgewonnen wird, die Luft in einem Vorkühler (6) stromaufwärts der Wasserrückgewinnung durch indirekten Wärmeaustausch gekühlt wird, **dadurch gekennzeichnet, dass** das mit dem gasförmigen Stickstoff, der aus der Anlage stammt, gemischte Wasser in Schritt iii) zurückgewonnen wird, der gasförmige Stickstoff nur mit Wasser vermischt wird, das durch Kondensation von in der Luft enthaltenem Wasser erzeugt wird, und mindestens ein anderer Volumenstrom von gasförmigem Stickstoff, der nicht mit Wasser vermischt ist, sich im ersten Wärmeaustauscher erhitzt.

2. Verfahren nach Anspruch 1, wobei die Verdichtung von Schritt i) isotherm ist.

3. Verfahren nach Anspruch 1 oder 2, wobei das im ersten Wärmeaustauscher mit dem gasförmigen Stickstoff vermischte Wasser (29, 31) mit gasförmigem Stickstoff stromaufwärts des ersten Wärmeaustauschers (13) und/oder an einem Zwischenpunkt des ersten Austauschers vermischt wird.

4. Verfahren nach einem der vorstehenden Ansprüche, wobei das in der Luft enthaltene Wasser stromabwärts der Kühlung im ersten Wärmeaustauscher (13) und stromaufwärts der Reinigungseinheit (45) zurückgewonnen wird.

5. Verfahren nach einem der vorstehenden Ansprüche, wobei die Menge des mit dem gasförmigen Stickstoff gemischten Wassers derart ist, dass am Eintrittspunkt des mit dem gasförmigen Stickstoff gemischten Wassers aus dem ersten Wärmeaustauscher (13) und/oder am Zwischenpunkt des ersten Wärmeaustauschers, an dem das Mischen erfolgt, das Gemisch aus gasförmigem Stickstoff und Wasser außerhalb des Wassersättigungspunkts liegt.

6. Verfahren nach einem der vorstehenden Ansprüche, wobei das in der Luft enthaltene Wasser stromaufwärts des ersten Wärmeaustauschers zurückgewonnen wird und die Luft in einem Vorkühler (6) durch indirekten Wärmeaustausch gekühlt wird.

7. Verfahren nach Anspruch 1, wobei sich ein Volumenstrom an Sauerstoff (37) im ersten Wärmeaustauscher erhitzt.

8. Verfahren zur Luftabscheidung, umfassend ein Verfahren zur Luftverdichtung und -kühlung nach einem der vorstehenden Ansprüche, wobei die gereinigte Luft in einem zweiten Wärmeaustauscher (35) gekühlt und zu einer Kolonne (47) der kryogenen Abscheidungsanlage geleitet wird, mindestens ein Produkt (37, 39) aus der Anlage entnommen und im zweiten Wärmeaustauscher und dann im ersten Wärmeaustauscher erhitzt wird und mindestens ein Produkt aus der Anlage entnommen, im zweiten Wärmeaustauscher erhitzt, gegebenenfalls verdampft wird und dann in Gasform im ersten Wärmeaustauscher (13).

9. Vorrichtung zur Luftverdichtung und -kühlung, die für eine kryogene Abscheidungsanlage bestimmt ist, umfassend einen Kompressor (3), einen ersten Wärmeaustauscher durch indirekten Wärmeaustausch (13), eine Reinigungseinheit (45), einen oder zwei Abscheider (7, 15), wobei der Kompressor mit dem ersten Austauscher verbunden ist und der erste Austauscher mit der Reinigungseinheit verbunden ist, wobei die Vorrichtung keine Mittel zum Kühlen der Luft durch direkten Austausch stromaufwärts des ersten Wärmeaustauschers umfasst, wobei die Reinigungseinheit angepasst ist, um die gereinigte Luft an die Anlage zu leiten, wobei der (die) Wärmeaustauscher angeschlossen ist (sind)
i) zwischen dem Kompressor und dem ersten Austauscher stromabwärts eines Vorkühlers, der zum Kühlen der Luft durch indirekten Wärmeaustausch (6) angepasst ist, und/oder
ii) zwischen dem ersten Austauscher und der Reinigungseinheit,
mindestens eine erste Leitung zum Zuführen des gasförmigen Stickstoffes, der aus der Anlage stammt, zum ersten Austauscher, mindestens eine zweite Leitung zum Zuführen des Wassers zur ersten Leitung und/oder zum Austauscher zur Mischung von Wasser mit dem gasförmigen Stickstoff, **dadurch gekennzeichnet, dass** sie Leitungen zum Leiten mindestens eines anderen Volumenstroms von gasförmigem Stickstoff (41) der Anlage, der nicht mit Wasser vermischt ist, zum ersten Austauscher zur Erhitzung umfasst, dadurch, dass die zweite Leitung an den/die Abscheider angeschlossen ist und dadurch, dass die einzige Wasserquelle zum Vermischen mit dem gasförmigen Stickstoff das in der Druckluft im Kompressor enthaltene Wasser ist.

10. Vorrichtung nach Anspruch 12, umfassend eine Pumpe (23), die den ersten Austauscher mit dem Abscheider verbindet.

11. Vorrichtung nach Anspruch 12 oder 13, umfassend eine Leitung zum Leiten des anderen Volumenstroms von gasförmigem Stickstoff (41), der ein trockenes Gas ist, das im ersten Wärmeaustauscher (13) erhitzt wird, zur Reinigungseinheit (45).

12. Kryogene Luftabscheidungssanlage durch Destillation, umfassend eine Vorrichtung nach einem der Ansprüche 12 bis 15, ein System, umfassend mindestens eine Kolonne (47), einen zweiten Wärmeaustauscher (35), eine Leitung zum Zuführen der Luft aus dem zweiten Austauscher zu einer Kolonne des Systems und eine Leitung zum Zuführen eines Produkts (37) aus der Destillation zum zweiten Austauscher.

## Claims

1. Method for compressing and cooling air upstream from a facility for cryogenic separation of air wherein:
i) humid air is compressed in a compressor (3)
ii) compressed air is cooled in the compressor in a first exchanger by indirect heat exchange (13)
iii) water (11, 19) contained in the air is recovered upstream and/or downstream of the cooling in the first exchanger, without having cooled the air upstream from the first exchanger in a cooling step by direct heat exchange
iv) cooled air is sent to the first exchanger in a purification unit (45) to produce air purified of carbon dioxide and/or water
v) purified air is sent to a facility for cryogenic separation
vi) at least gaseous nitrogen coming from the facility for cryogenic separation is recovered and possibly heated
vii) the water is mixed with gaseous nitrogen coming from the facility, the produced mixture being at a temperature greater than the temperature of solidification of the water in the mixture, for example greater than 0°C if the pressure of the mixture is close to atmospheric pressure, and
viii) the water mixed with the gaseous nitrogen is heated in the first exchanger, and
ix) if the water contained in the air upstream from the first exchanger is recovered, the air is cooled in a pre-cooler (6) upstream from the recovery of water by indirect heat exchange, **characterised in that** the water mixed with the gaseous nitrogen coming from the facility is recovered in step iii), the gaseous nitrogen is mixed only with the water contained in the air and at least another flow of gaseous nitrogen, not mixed with the water, is heated in the first exchanger.

2. Method according to claim 1 wherein the compression of step i) is isothermal.

3. Method according to claim 1 or 2 wherein the water (29, 31) mixed with the gaseous nitrogen in the first exchanger is mixed with gaseous nitrogen upstream from the first exchanger (13) and/or at an intermediary point of the first exchanger.

4. Method according to one of the preceding claims wherein the water contained in the air is recovered downstream from the cooling in the first exchanger (13) and upstream from the purification unit (45).

5. Method according to one of the preceding claims wherein the quantity of water mixed with the gaseous nitrogen is such that at the point entry of the water mixed with the gaseous nitrogen of the first exchanger (13) and/or at the intermediate point of the first exchanger where the mixing occurs, the mixture of gaseous nitrogen and water is beyond the water saturation point.

6. Method according to one of the preceding claims wherein the water contained in the air is recovered upstream from the first exchanger and the air is cooled in a pre-cooler (6) by indirect heat exchange.

7. Method according to claim 1 wherein a flow of oxygen (37) is heated in the first exchanger.

8. Method for the separation of air comprising a method for compressing and cooling air according to one of the preceding claims wherein the purified air is cooled in a second exchanger (35) and sent to the column (47) of the facility for cryogenic separation, at least one product (37, 39) is drawn-off from the facility and heated in the second exchanger and then in the first exchanger and at least one product is drawn-off from the facility, heated, and possibly vaporised in the second exchanger and then, in a gaseous form, in the first exchanger (13).

9. Apparatus for compressing and cooling air configured for a cryogenic separation facility comprising a compressor (3), a first exchanger by indirect heat exchange (13), a purification unit (45), one or two separators (7, 15), the compressor being connected to the first exchanger and the first exchanger being connected to the purification unit, the apparatus not comprising the means to cool the air by direct exchange upstream from the first exchanger, the purification unit being configured to send purified air to the facility, the separator(s) being connected
i) between the compressor and the first exchanger, downstream from a pre-cooler configured to cool air by indirect heat exchange (6) and/or
ii) between the first exchanger and the purification unit,
at least a first duct to bring the gaseous nitrogen from the facility to the first exchanger, at least a second duct to bring water to the first duct and/or the exchanger to mix the water with the gaseous nitrogen, **characterised in that** it comprises ducts to send at least another flow of gaseous nitrogen (41) from the facility, not mixed with water, to the first exchanger for the purpose of heating it, and **in that** the second duct is connected to the separator(s), and **in that** the only source of water to mix with the gaseous nitrogen is the water contained in the compressed air in the compressor.

10. Apparatus according to claim 12 comprising a pump (23) connecting the first exchanger to the separator.

11. Apparatus according to claim 12 or 13, comprising a duct to send the other flow of gaseous nitrogen (41), which is a dry gas heated in the first exchanger (13) to the purification unit (45).

12. Facility for the cryogenic separation of air by distillation comprising an apparatus according to one of the claims 12 to 15, a system comprising at least one column (47), a second exchanger (35), a duct to bring air from the second exchanger to a column of the system and a duct to bring a product (37) of the distillation to the second exchanger.
